# EUROPÄISCHE PATENTSCHRIFT

(11) **EP 0 010 280 B1**
(45) Veröffentlichungstag und Bekanntmachung des Hinweises auf die Patenterteilung: **10.03.1982**
(21) Anmeldenummer: 79103956.3
(22) Anmeldetag: 15.10.1979
(51) Int. Cl.: B65H 1/04

(54) **Niederhalte-Vorrichtung für eine Blattvereinzelungseinrichtung**
Holding-down device for a sheet separating apparatus
Dispositif de maintien pour un appareil de démariage de feuilles empilées

(30) Priorität: 21.10.1978 DE 2845962
(43) Veröffentlichungstag der Anmeldung: 30.04.1980
(73) Patentinhaber: HOECHST AKTIENGESELLSCHAFT, 65926 Frankfurt am Main (DE)
(72) Erfinder: Ruschepaul, Klaus-Jörg, D-6234 Hattersheim (DE)

## Beschreibung

Die Erfindung betrifft eine Niederhalte-Vorrichtung für eine Blattvereinzelungseinrichtung, mit auf einer Bodenplatte zur Aufnahme eines Blattstapels senkrecht angeordneten Führungsteilen, die Führungsschlitze aufweisen, in denen ein Element horizontal angeordnet ist, auf dem Eckenniederhalter angebracht sind.

Eine derartige Vorrichtung ist aus der US-A-3 807 725 bekannt, nämlich eine Blattzufuhrvorrichtung mit seitlichen Führungen für den Blattstapel, wobei diese seitlichen Führungen Ansätze mit vertikal verlaufenden, gezahnten Führungsschlitzen aufweisen, durch die sich ein Stab erstreckt, der horizontal in den Führungsschlitzen befestigt ist. Auf dem Stab sind Blattvereinzler angeordnet, die Zapfen tragen, welche sich von den Blattvereinzlern durch die Schlitze hindurch nach außen erstrecken und durch E-Ringe abgefangen werden. Diese Zapfen können in den Führungsschlitzen gleiten, so daß die Stab-Blattvereinzleranordnung auf- und abbewegt werden kann.

Diese Anordnung ist konstruktiv aufwendig, da die Blattverein₇1er neben der Blattvereinzelung auch noch die vertikale Führung des Stabes in den Schlitzen übernehmen müssen und dazu mit entsprechenden Zapfen ausgerüstet sind.

Aus der DE-B-2 643 388 ist eine Vorrichtung mit annähernd vertikal verschiebbaren Eckenniederhaltern im Bereich der vorderen Blattecken bekannt, von denen jeder ₃m einen Ende eines um ein am anderen Ende befindliches erstes Drehgelenk schwenkbaren Hebels angebracht ist, wobei die beiden Hebel zu beiden Längsseiten des Stapels angeordnet sind. Der Hebel ist außerdem um ein zweites, nicht lagefestes Drehgelenk schwenkbar, das Bestandteil des Hebels ist. An diesem Drehgelenk ist ein Steuerhebel angelenkt, der ein ortsfest gelagertes Drehgelenk aufweist. Das erste Drehgelenk ist verschieblich angeordnet.

Diese Vorrichtung, bei der die Eckenniederhalter an drehbar gelagerten Hebeln befestigt sind, erfordert einen bestimmten Aufwand, damit die Eckenniederhalter im Bereich der Vorderkante des Blattstapels annähernd eine Gerade durchlaufen. Hierfür ist ein viergliednges Getriebe notwendig und ferner müssen die Eckenniederhalter drehbar gelagert sein. Bei einer derartigen Vorrichtung ist die Blattstapelhöhe begrenzt, da eine Geradführung der Eckenniederhalter nur über einen bestimmten vertikalen Bereich erzielt werden kann.

Bei der in der DE-A-2 007 594 beschriebenen Niederhalte-Vorrichtung sind die Eckenniederhalter an schwenkbaren Armen angeordnet, die sich längs den äußeren Seiten von Führungsschienen erstrecken und führen eine im wesentlichen vertikale Bewegung auf einer bogenförmigen Bahn aus. Um das vordere Ende der Stapels entsprechend dieser bogenförmigen Bahn auszurichten, ist eine vordere Anschlageinrichtung vorgesehen, die zu und aus einer aufrechten Stellung zur Berührung des Stapels bewegt werden kann. Diese Anschlageinrichtung ist mit einem Anschlagbauteil ausgerüstet, das zwischen den Eckenniederhaltern angeordnet ist und dessen unteres Ende fest mittels einer geeigneten Einrichtung mit einer Welle verbunden ist, die drehbar unterhalb der Fiäche des Stapeltroges durch Backen aufgenommen ist.

Diese bekannte Vorrichtung ist aufwendig, da neben den Armen zum Verschwenken der Eckenniederhalter noch eine eigene Anschlageinrichtung, die um eine Welle drehbar sein muß, vorhanden ist, um die bogenförmige, nach unten gerichtete Bahn der Eckenniederhalter so zu berücksichtigen, daß auch die untersten Blätter des Stapels noch einwandfrei vereinzelt werden können.

Eine aus der DE-A-2 265 108 bekannte NiederhaIte-Vorrichtung weist eine Steuervorrichtung auf, die die Eckenniederhalter im wesentlichen ständig in Berührung mit der Ecke des Stapels hält, damit diese sich beim Abarbeiten des Stapels auf einem senkrechten Weg nach unten bewegen. Hierzu ist ein Hebel an einer Seitenplatte gelagert, die bogenförmige Schlitze besitzt, welche von dem Hebel wegragende Zapfen aufnehmen. Wenn der Hebel angehoben wird, folgen die Zapfen der langgestreckten, gekrümmten Form der Schlitze, wodurch sich die Niederhalte-Vorrichtung im wesentlichen senkrecht nach unten bewegt. Das Anheben des Hebels erfolgt mittels einer Nockeneinrichtung.

Auch bei dieser Niederhalte-Vorrichtung sind relativ aufwendige Einrichtungen vorhanden, um die Eckenniederhalter längs einer nahezu senkrechten Bahn zu bewegen.

Allen diesen bekannten Niederhalte-Vorrichtungen ist gemeinsam, daß die Blattstapelhöhe begrenzt ist, da eine Geradführung der Eckenniederhalter nur über einen bestimmten schmalen Bereich erzielt werden kann, wobei zusätzliche Einrichtungen vorhanden sind, um die Eckenniederhalter längs der Bahn zu bewegen, die im übrigen nahezu senkrecht verläuft.

Aufgabe der Erfindung ist es, demgegenüber eine Niederhalte-Vorrichtung für eine Blattvereinzelungseinrichtung zu schaffen, die einfach und kostengünstig aufgebaut ist und ohne zusätzliche Einrichtungen über die gesamte Stapelhöhe eine exakte Vertikalbewegung der Eckenniederhalter ermöglicht und bei der die Größe der Blattstapelhöhe nur durch die Bauhöhe der Blattstapelvorrichtung, nicht jedoch durch den Bereich beschränkt ist, in welchem eine Geradführung der Eckenniederhalter erzielt werden kann.

Diese Aufgabe wird dadurch gelöst, daß das Element eine Leiste ist und daß jedes der beiden Führungsteile aus einem Zylinder besteht, der einen zur Zylinderachse parallelen Führungsschlitz zur Aufnahme und gleitenden Führung des zugehörigen Endes der Leiste besitzt.

Die weitere Ausgestaltung der Erfindung ergibt sich aus den Merkmalen der Patentansprüche 2 bis 8.

Mit der Erfindung werden die Vorteile erzielt, daß der gerätetechnische Aufwand wesentlich geringer als bei bekannten Niederhalte-Vorrichtungen ist, daß eine unbegrenzte Stapelhöhe möglich ist und daß bei einem Wechsel des Blattformats keine komplizierten Verstellbewegungen erforderlich sind, sondern lediglich ein Austauschen der Leiste oder ein Umstecken eines oder beider Eckenniederhalter aus den Positionen des ursprünglichen Blattformates in diejenigen Positionen des neuen Blattformates auf der Leiste.

Im folgenden werden drei zeichnerisch dargestellte Ausführungsbeispiele der Erfindung näher erläutert. Es zeigt
Fig. 1 eine schematische perspektivische Ansicht der Niederhalte-Vorrichtung mit einer Leiste, an der die Eckenniederhalter unlösbar befestigt sind,
Fig. 2a in Explosionsdarstellung eine Leiste der Niederhalte-Vorrichtung mit einem von der Leiste getrennten Eckenniederhalter und
Fig. 2b eine weitere Ausführungsform einer Leiste der Niederhalte-Vorrichtung, ähnlich der Ausführungsform nach Fig. 2a.

Die in Fig. 1 dargestellte Niederhalte-Vorrichtung besteht aus einer Leiste 1, die zwei Eckenniederhalter 2 trägt, und aus zwei Füh- run^{g}stellen 3, die auf einem Bodenblech 6 für die Aufnahme eines Blattstapels 4 angeordnet sind. Bei diesen Führungsteilen 3 handelt es sich um Zylinder, die jeweils einen senkrechten und zur Zylinderachse parallelen Führungsschlitz 7 zur Aufnahme und zur gleitenden Führung der Enden der Leiste 1 aufweisen. Die Leiste 1 ist an ihren Enden derart ausgeführt, daß sie in den Führungsschlitzen 7 nahezu reibungslos gleiten kann und ist beispielsweise aus Metall gefertigt, damit sie infolge ihres Gewichts auf die Eckenniederhalter 2 einen ausreichenden Druck zum Niederhalten der Blätter des Stapels ausüben kann. Bei der Ausführungsform nach Fig. 1 sind die Eckenniederhalter 2 fest, d. h. nicht lösbar, mit der Leiste 1 verbunden. Der Abstand zwischen den zwei Eckenniederhaltern 2 ist gleich der Breite oder der Länge eines vorgegebenen Blattformats.

Der Eckenniederhalter 2 besteht aus einer winkelförmigen Vereinzelungsecke, die von zwei Winkelflächen 12, 13 gebildet wird. An der Oberseite der Vereinzelungsecke ist eine zwischen den Winkelflächen verlaufende Querstrebe 9 vorhanden, deren Oberkante mit den Oberkanten der Winkelflächen 12, 13abschIießt. Anstelle der Querstrebe 9 kann auch eine Dreiecksfläche 8 vorgesehen sein, die die Stoßecke der beiden Winkelflächen 12, 13 nach oben hin abschließt.

Bevor der Blattstapel 4 auf das Bodenblech 6 aufgelegt wird, wird die Leiste 1 von den Führungsteile:1 3 abgehoben. Nachdem der Blattstapel 4 ausgerichtet ist, der beispielsweise zusammen mit seiner Verpackung 5 auf das Bodenblech 6 aufgelegt wird, wird die Leiste 1 mit ihren Enden in die Führungsschlitze 7 eingesetzt und liegt wegen ihres Eigengewichts mit den Eckenniederhaltern 2 auf dem obersten Blatt des Stapels 4 auf. Die Leiste 1 mit den Eckenniederhaltern 2 kann als integrales Formteil ausgebildet sein, so daß bei einem Wechsel des Blattformats die zuerst verwendete Leiste 1 gegen eine neue Leiste 1 ausgetauscht werden kann, deren Eckenniederhalter 2 einen Abstand entsprechend dem neuen Format besitzen.

Es bedarf keiner näheren Erläuterungen, daß mit abnehmender Höhe des Blattstapels 4 die Leiste 1 in vertikaler Richtung zu dem Bodenblech 6 absinkt, da die senkrechten Führungsschlitze 7 in den Führungsteilen 3 nur eine Vertikalbewegung zulassen.

Die in Fig. 2a dargestellte Leiste 1 weist eine Anzahl Löcher 10 auf, die über die Länge und symmetrisch zur Mittellinie 11 der Leiste 1 in vorgegebenen Abständen angeordnet sind und paarweise zusammengehören. Die Abstände zwischen den zusammengehörenden Löchern 10 entsprechen beispielsweise dem DIN-A4- und DIN-A3-Format. Seibstverständlich können die Löcher 10 auch andere Abstände untereinander besitzen, die weiteren DIN-Formaten oder sonstigen. international gebräuchlichen Formaten, wie dem Japan B-Format oder US- oder britischen Formaten entsprechen.

Bei dieser Ausführungsform der Leiste 1 ist zumindest einer der Eckenniederhalter 2 lösbar mit der Leiste 1 verbunden. Hierzu besitzt der Eckenniederhalter 2 an einer Außenseite der einen Winkelfläche 12 oder 13 einen Stift 14, der mit einem der Löcher 10 in der Leiste 1 in Eingriff bringbar ist. Es können beide Eckenniederhalter 2 lösbar mit der Leiste 1 verbunden sein. In Fig. 2a ist der linke Eckenniederhalter 2 losgelöst von der Leiste 1 gezeigt, während der rechte Eckenniederhalter 2. mit der Leiste 1 im Eingriff ist.

Bei der Ausführungsform nach Fig. 2b ist der rechte Eckenniederhalter 2 mit der Leiste 1 fest verbunden, während der linke Eckenniederhalter 2 lösbar mit der Leiste 1 im Eingriff ist. Durch diese Anordnung kann die Anzahl der Löcher 10 in der Leiste auf die Hälfte im Vergleich zu der Lochanzahl bei der Ausführungsform nach Fig. 2a verringert werden. Hierbei muß nur darauf geachtet werden, daß die Leiste 1 im Vergleich zu den Eckenniederhaltern 2 ein wesentlich größeres Eigengewicht besitzt, damit es zu keinem Verkanten der Leiste 1 innerhalb der Führungsschlitze 7 kommt.

Bei den Leisten 1 nach den Fig. 2a, 2b werden bei Wechsel. des Blattformats beide Eckenniedeihalter bzw. nur der eine Eckenniederhalter auf der Leiste 1 versetzt.

## Patentansprüche

1. Niederhalte-Vorrichtung für eine Blattvereirizelungseinrichtung, mit auf einer Bodenplatte (6) zur Aufhahme des Blattstapels (4) senkrecht angeordneten Führungsteilen (3), die Führungsschlitze (7) aufweisen, in denen ein Element (1) horizontal angeordnet ist, auf dem Eckenniederhalter (2) angebracht sind, dadurch gekennzeichnet, daß das Element eine Leiste (1) ist und daß jedes der beiden Führungsteile (3) aus einem Zylinder besteht, der einen zur Zylinderachse parallelen Führungsschlitz (7) zur Aufnahme und gleitenden Führung des zugehörigen Endes der Leiste (1) besitzt.

2. Vorrichtung nach Anspruch 1, dadurch gekennzeichnet, daß jeder Eckenniederhalter (2) aus einer winkelförmigen Vereinzelungsecke mit zu den Winkelflächen (12, 13) schräg verlaufender Querstrebe (9) besteht.

3. Vorrichtung nach Anspruch 1, dadurch gekennzeichnet, daß jeder Eckenniederhalter (2) mit der Leiste (1) fest verbunden ist und der Abstand zwischen zwei Eckenniederhaltern (2) gleich der Breite oder der Länge eines vorgegebenen Blattformats ist.

4. Vorrichtung nach den Ansprüchen 1 und 2, dadurch gekennzeichnet, daß zumindest einer der Eckenniederhalter (2) lösbar mit der Leiste (1) verbunden ist.

5. Vorrichtung nach Anspruch 4, dadurch gekennzeichnet, daß an der Außenseite der einen Winkelfläche (12, 13) des Eckenniederhalters (2) ein Stift (14) vorhanden ist, der mit einem der Löcher (10) in der Leiste (1) in Eingriff bringbar ist.

6. Vorrichtung nach Anspruch 5, dadurch gekennzeichnet, daß die Löcher (10) über die Länge und symmetrisch zur Mittellinie der Leiste (1) in vorgegebenen Abständen angeordnet sind und paarweise zusammengehören.

7. Vorrichtung nach Anspruch 4, dadurch gekennzeichnet, daß ein Eckenniederhalter (2) fest und ein Eckenniederhalter (2) lösbar mit der Leiste (1) verbunden ist, und daß die Löcher (10) in vorgegebenen Blattformat-Abständen (A3, A4, ...) von der Innenseite der einen Winkelfläche (12, 13) des ortsfesten Eckenniederhalters (2) angeordnet sind.

8. Vorrichtung nach Anspruch 7, dadurch gekennzeichnet, daß jeder Eckenniederhalter (2) eine dreiecksförmige Eckfläche (8) aufweist, die mit den Oberkanten der Winkelflächen (12, 13) des Eckenniederhalters (2) abschließt.

## Claims

1. A holding-down device for a sheet-separating apparatus, comprising guide elements (3) to receive the stack of sheets (4), said elements (3) being vertically installed on a base plate (6) and provided with guide slots (7), in which an element (1) equipped with corner hold-down members (2) is horizontally arranged, characterized in that said element is a bar (1) and that each of the two guide elements (3) is a cylinder which is provided with a guide slot (7) extending parallel to the cylinder axis, for receiving and slidingly guiding the respective end of the bar (1).

2. A device as claimed in Claim 1, wherein each corner hold-down member (2) comprises an angular separating corner with a diagonal brace (9) extending transversely to the angle sides (12 and 13).

3. A device as claimed in Claim 1, wherein each corner hold-down member (2) is firmly fastened to the bar (1) and the distance between the corner hold-down members (2) corresponds to the width or length of a given sheet size.

4. A device as claimed in Claims 1 and 2, wherein at least one of the corner hold-down members (2) is detachably mounted on the bar (1

5. A device as claimed in Claim 4, wherein a pin (14) is provided on the outer surface of one of the angle sides (12 or 13) of the corner hold-down member (2), which pin may be inserted into one of the holes (10) in the bar (1).

6. A device as claimed in Claim 5, wherein the holes (10) are arranged over the length of the bar (1) symmetrically to the center line thereof, at predetermined distances from one another, so as to form pairs.

7. A device as claimed in Claim 4, wherein one corner hold-down member (2) is firmly fastened to the bar (1) and the other corner hold-down member (2) is detachably mounted on the bar (1), and wherein the holes (10) are arranged at given distances from the inside on one of the angle sides (12 or 13) of the stationary corner hold-down member (2), the distances corresponding to various sheet sizes (A3, A4, ...).

8. A device as claimed in Claim 7, wherein each corner hold-down member (2) comprises a triangular corner piece (8) which is flush with the top edges of the angle sides (12 and 13) of the corner hold-down member (2)

## Revendications

1. Dispositif serre-flan pour dispositif de démariage de feuilles empilées, comportant des éléments de guidage (3) arrangés verticalement sur une plaque de base (6). qui sont destinés à maintenir les feuilles empilées (4) et qui comportent des rainures de guidage (7) qui reçoivent un élément (1) installé horizontalement et portant des serre-flan angulaires (2), caractérisé en ce que cet élément (1) est constitué d'une réglette (1), et en ce que chacun des éléments de guidage (3) se compose d'un cylindre comportant une rainure de guidage (7) qui est parallèle à l'axe de ce cylindre et qui assure le coulissement de l'extrémité appropriée de la réglette (1).

2. Dispositif selon la revendication 1, caractérisé en ce que chaque serre-flan angulaire (2) se compose d'un triangle de démariage dont les deux faces latérales (12 et 13) sont reliées entre elles par une entretoise oblique (9).

3. Dispositif selon la revendication 1, caractérisé en ce que chaque serre-flan de forme angulaire (2) est relié à la réglette (1) d'une manière inamovible, et en ce que la distance entre les deux serre-flan (2) correspond à la largeur ou à la longueur d'un format de papier donné.

4. Dispositif selon les revendications 1 et 2, caractérisé en ce que l'un au moins des serre-flan (2) est amoviblement relié à la réglette (1 ).

5. Dispositif selon la revendication 4, caractérisé en ce que la paroi extérieure de l'une des faces latérales (12, 13) du serre-flan (2) porte un pivot (14), qui s'engage dans l'une des perforations (10) de la réglette (1).

6. Dispositif selon la revendication 5, caractérisé en ce que les perforations (10) sont pratiquées dans le sens longitudinal, d'une manière symétrique de part et d'autre d'une ligne médiane de la réglette (1), et sont associées deux par deux.

7. Dispositif selon la revendication 4, caractérisé en ce que l'un des serre-flan de forme angulaire (2) est amoviblement relié à la réglette, alors que le deuxième est inamoviblement relié à la réglette, en ce que les distances entre les perforations (10) correspondent à l'une des dimensions d'un format de papier déterminé (A3, A4...) et en ce que les perforations (10) sont pratiquées en se référant à la paroi intérieure de l'une des deux faces latérales (12, 13) du serre-flan (2) inamovible.

8. Dispositif selon la revendication 7, caractérisé en ce que chaque serre-flan (2) comporte une plaque triangulaire (8) placée dans le même plan que les arêtes supérieures des parois latérales (12, 13).
